# EUROPÄISCHE PATENTSCHRIFT

(11) **EP 0 040 170 B1**
(45) Veröffentlichungstag und Bekanntmachung des Hinweises auf die Patenterteilung: **06.02.1985**
(21) Anmeldenummer: 81810148.7
(22) Anmeldetag: 15.04.1981
(51) Int. Cl.: B31B 1/90

(54) **Verfahren und Vorrichtung zum Aufsiegeln von Plättchen auf Kunststoffbeutel**
Method and apparatus for fixing a tag to a plastic bag
Procédé et appareil pour la fixation d'une plaquette sur un sac en matière plastique

(30) Priorität: 15.04.1980 CH 2891/80
(43) Veröffentlichungstag der Anmeldung: 18.11.1981
(73) Patentinhaber: IVERS-LEE AG, CH-3400 Burgdorf (CH)
(72) Erfinder: Kühni, Heinz, CH-3400 Burgdorf (CH); Schwaninger, Peter, CH-3422 Kirchberg (CH)
(74) Vertreter: Tschudi, Lorenz

## Beschreibung

Die vorliegende Erfindung betrifft ein Verfahren zum Aufbringen eines Verschlusselementes auf Kunststoffbeutel sowie eine Vorrichtung zur Durchführung des Verfahrens.

Es sind Anlagen zum automatischen Abfüllen von Plastikbeuteln mit Füllgut bekannt. Bei diesen Anlagen wird ein zusammenhängender, aus einzelnen Kunststoffbeuteln bestehender Streifen von einer Vorratsrolle einer Faltvorrichtung zugeführt. Nach der Faltung werden die noch offenen Beutel an zwei Seiten verschweisst und anschliessend mit dem individuellen Füllgut abgefüllt. Nach der Abfüllung werden die Beutel durch eine Schneidvorrichtung voneinander getrennt. Die voneinander getrennten Beutel werden anschliessend noch an der oberen Seite verschweisst. Bei diesen Kunststoffbeuteln besteht das Problem darin, sie nach Gebrauch, also nach dem Aufschneiden, auf einfache Art und Weise wieder verschliessen zu können.

Aus der D-OS Nr. 2 543 592 ist eine Vorrichtung für die Herstellung von wiederverschliessbaren Tüten bekannt. Ein mit einer Versteifungseinlage versehenes Schliessband wird mittels einer Auftrageinrichtung mit Klebstoff beschichtet und auf die mit einer Trommel zugeführten Tüten aufgeklebt. Diese Vorrichtung kann nicht ohne weiteres in eine Anlage zum Abfüllen von Beuteln eingebaut werden. Im weiteren ist das Aufbringen des Verschlusses sowie das Wiederverschliessen des Beutels relativ kompliziert. Aus der US-Patentschrift Nr. 3 812 572 ist eine Vorrichtung zum Befestigen von Ausgaberohren an die Seitenwände von Beuteln bekannt. Diese Vorrichtung eignet sich zum Einbauen in Anlagen zum Abfüllen der Beuteln, jedoch wird hier keine Verschlussvorrichtung sondern ein Rohr angebracht. Aus der US-Patentschrift Nr. 3 794 545 ist eine Vorrichtung zum Aufbringen eines Abschnürbandes, zusammen mit einem von einem breiten Band abgeschnittenen und mit Klebstoff versehenen Bandstück, auf einen Beutel vorbekannt. Diese Vorrichtung eignet sich nicht ohne weiteres zum Einbau in eine Anlage zum Abfüllen von Beuteln. Im weiteren muss das Verschlussmittel aufgeklebt werden. Das Verschlussmittel selbst ist zweiteilig ausgebildet und erfordert das Zufügen eines Abschnürbandes und eines breiten Bandes. Gemäss der britischen Patentschrift Nr. 832 897 wird eine Vorrichtung zum Kleben eines Verschlussmittels zwischen zwei Beutelfolien beschrieben. Diese Vorrichtung eignet sich nur schwerlich für den Einbau in eine Anlage zum Abfüllen von Beuteln. Im weiteren muss das Verschlussmittel aufgeklebt werden.

Es ist eine Aufgabe der vorliegenden Erfindung Kunststoffbeutel so auszustatten, dass sie nach der Öffnung leicht verschlossen werden können.

Gemäss einer weiteren Aufgabe soll die Vorrichtung zur Ausstattung der Kunststoffbeutel mit dem Verschlusselement in die bekannten Abfüllanlagen eingebaut werden können. Im speziellen sollen bekannte Anlagen an der gewünschten Stelle aufgetrennt und die Vorrichtung zum Aufsiegeln von Plättchen auf die Kunststoffbeutel eingefügt werden können.

Dies wird erfindungsgemäss durch das Verfahren und die Vorrichtung der unabhängigen Ansprüche 1 und 6 erzielt.

Merkmale bevorzugter Ausführungsformen ergeben sich aus den abhängigen Ansprüchen.

Im folgenden wird ein Ausführungsbeispiel der Erfindung anhand der beiliegenden Zeichnung näher beschrieben. Es zeigen:
Fig. eine schematische Vorderansicht der Aufsiegeleinheit,
Fig. 2 eine schematische Seitenansicht der Aufsiegeleinheit,
Fig. 3 eine Seitenansicht der Aufsiegeleinheit, teilweise geschnitten,
Fig. 4 eine weitere Vorderansicht der Aufsiegeleinheit in grösserem Massstab,
Fig. 5 einen Schnitt durch die Transportwalzen für das Aluminiumband,
Fig. 6 eine Draufsicht auf den Antrieb für die Transportwalzen,
Fig. 7 einen Schnitt durch die Standvorrichtung,
Fig. 8 eine schematische Ansicht des Kunststoffbeutels mit aufgesiegeltem Aluminiumplättchen.

In Fig. 1 ist die Aufsiegeleinheit schematisch in Vorderansicht und in Fig. 2 in Seitenansicht dargestellt. Die bereits vorhandene Anlage 1 wird aufgetrennt und die Siegeleinheit 2 mit dem Unterbau 3 eingefügt. Im Unterbau befindet sich die nichtdargestellte Steuervorrichtung für die Siegeleinheit 2. Die Steuerung erfolgt pneumatisch, wobei eine die einzelnen pneumatischen Betätigungselemente steuernde Nockenwelle mit der bestehenden Anlage verbunden wird. Das gefaltete doppelte Kunststoffband 4, aus welchem bei einer späteren Station die Beutel ausgeschnitten werden, wird über Vorschubwalzen 5 der Siegeleinheit zugeführt. Die Siegeleinheit umfasst im wesentlichen eine Stanzvorrichtung 6, eine als Hebel 7 ausgebildete Zubringervorrichtung, eine Vorratsrolle 8 mit Aluminiumband 9 und eine Transportvorrichtung 10 für das Aluminiumband 9 sowie eine Siegelvorrichtung 11. In den Fig. 1 und 2 sind die pneumatischen sowie die elektrischen Anschlüsse nur teilweise eingezeichnet. Die Siegeleinheit 2 ist auf einem Träger 12 montiert.

Von der schräg in einem Winkel von vorzugsweise 45° angeordneten, auf einer Scheibe 13 vorgesehenen und auf eine Haspel 14 aufgewikkelten Vorratsrolle 8 wird das Aluminiumband 9 der Stanzeinheit 6 zugeführt. In einem ersten Arbeitsgang wird aus dem Aluminiumband 9 ein Plättchen ausgestanzt, welches in einem zweiten Arbeitsgang an den in der oberen Stellung befindlichen Arm 15 des Hebels 7 weitergegeben wird. Der Hebel 7 ist mit zwei Vakuumanschlüssen 16, 17 zum Ansaugen des in den Fig. 1 und 2 nichtdargestellten ausgestanzten Plättchens versehen. Mit der pneumatischen Hebelbetätigungsvorrichtung 18 wird der Hebel nach Übergabe eines ausgestanzten Plättchens um 180° um die Achse 19 verdreht und bringt das Aluminiumplättchen in den sich bei der Siegelvorrichtung 11 befindlichen Kunststoffbeutel. Der andere Hebelarm 20 befindet sich nun vor der Stanzvorrichtung 6. Während dem Aufsiegelvorgang wird ein neues Plättchen ausgestanzt und auf den Hebelarm gebracht. Mit der geheizten Siegelvorrichtung 11 wird das Aluminiumplättchen auf die Innenseite des vorderen Kunststoffbandes 4 aufgeschweisst. Der Hebel 7 ist mit zwei Heizvorrichtungen 21 und 22 versehen, damit die Plättchen vor dem Aufsiegelgang vorgeheizt werden können, um den Aufsiegelvorgang im Interesse einer grossen Produktionsrate möglichst kurz zu halten. Die Anschlüsse 23, 24 für die Heizvorrichtungen 21, 22 des Hebels 7 sind mit einem Heizsteuergerät 25 verbunden. Mit einem an einer der beiden Heizvorrichtungen 21, 22 vorgesehenen, nichtdargestellten Thermoelement wird die Temperatur kontrolliert. Das Thermoelement ist über ein Kabel 26 mit dem Steuergerät 25 verbunden.

Gegenüber der Siegelvorrichtung 11 ist eine ebenfalls von einem pneumatischen Zylinder 27 betätigte Gegendruckplatte 28 vorgesehen, die dazu dient, dass der Hebelarm während des Aufsiegelns nicht verbogen wird. Der Druck beim etwa 0,6 Sekunden dauernden Aufsiegelvorgang beträgt etwa 10⁶ Pa.

Das nach dem Ausstanzen der Aluminiumplättchen verbleibende Abfallband wird durch zwei Transportwalzen 29, 30 weitertransportiert. Der Antrieb dieser Transportwalzen 29, 30 erfolgt durch die Transportvorrichtung 10 ebenfalls pneumatisch.

Aus Fig. 3 ist eine seitliche Ansicht der Stanz-und Aufsiegelvorrichtung im Detail ersichtlich. Der Träger 12 für die Stanz- und Siegelvorrichtung sowie eine Halterung 31 für die pneumatische Betätigungsvorrichtung 27 der Gegendruckplatte 28 werden an einem Chassis 32 befestigt. Der pneumatische Betätigungszylinder 33 für die Siegelplatte 34 ist an einer vertikalen Halteplatte 35 des Trägers 12 befestigt. Mit der Kolbenstange 36 wird ein Siegelplattenhalter 37 vor- und zurückverschoben. In den Siegelplattenhalter ist eine Heizvorrichtung 38 zum Erhitzen der Siegelplatte 34 eingebaut. Der Siegelplattenhalter 37 wird durch Führungsstäbe 39 geführt. Der Siegelplattenhalter 37 ist gefedert angeordnet, damit ein optimales, planes Anliegen am Aluminiumplättchen 40 resp. am Hebel 7 erfolgen kann.

Beim Aufsiegeln befindet sich das Aluminiumplättchen 40 an der Innenoberfläche der gemäss Fig. 3 linken Seite des Kunststoffbeutels 41. Beim Aufsiegelvorgang wird die aus einem Metallstempel 42 und einer Kunststoffschicht 43 bestehende Gegendruckplatte 28 gemäss Fig. 3 durch die pneumatische Betätigungsvorrichtung 27 nach links bewegt.

In Fig. 4 ist die Stanz- und Siegelvorrichtung in Vorderansicht dargestellt. Zusätzlich zu den vorderen Figuren ist aus dieser Figur noch eine Umlenkrolle 44 für das Aluminiumband 9 ersichtlich.

Aus den Fig. und 6 ist der Antrieb 10 der Transportwalzen 29 und 30 ersichtlich. Die von einem pneumatischen Zylinder-Kolbenaggregat 45 betätigte Pleuelstange 46 treibt ein Zahnrad 47 an. Das Zahnrad 47 greift in ein zweites, mit der Walze 29 drehfest verbundenes Zahnrad 48 ein. Die Walzen 29, 30 weisen an ihren unteren Enden Zahnräder 49, 50 auf, wobei die vom Aggregat 45 angetriebene Walze 29 über die Zahnräder 49, 50 die Walze 30 antreibt. Die Walzen sind in einem Rahmen 51 gehalten. Vorzugsweise weist eine Walze eine Metall- und die andere Walze eine Gummioberfläche auf. Es hat sich gezeigt, dass mit einer solchen Anordnung ein gleichmässigerer Vorschub des Aluminiumbandes erfolgt, als mit zwei Gummi- oder zwei Metallwalzen. Mit einer Spannschraube 52 können die Walzen im gewünschten Mass aneinander gedrückt werden, um einen optimalen Vorschub des Aluminiumbandes zu gewährleisten.

In Fig. 7 ist die Stanzvorrichtung 6 dargestellt. Der pneumatisch betätigte Kolben 53 ist mit einem Stanzwerkzeug 54 und einer Transportplatte 55 verbunden. In einem ersten Arbeitsgang wird aus dem Aluminiumband 9 mit dem Stanzwerkzeug 54 ein Plättchen 40 ausgestanzt, wobei das Stanzwerkzeug gegen die Matrize 56 drückt. In einem zweiten Arbeitsgang wird das ausgestanzte Plättchen 40 mit Hilfe der Transportplatte 55 auf den Hebel 7 übertragen. Ein äusserer, zum Stanzwerkzeug konzentrischer Ring 57 drückt beim Ausstanzen auf das Aluminiumband 9, wobei das Stanzwerkzeug 54 und die Transportplatte 55 gegen die Kraft der Federn 58 in Richtung auf den Hebel 7 zu verschoben werden. An Führungsstangen 59 sind Federpakete 60 zur Dämpfung während des Stanzvorganges vorgesehen.

Aus Fig. 8 ist der Kunststoffbeutel 41 mit dem aufgeschweissten Aluminiumplättchen 40 ersichtlich. Die Längsseiten des Aluminiumplättchens schliessen mit der Grundfläche des Kunststoffbeutels einen Winkel von 45° ein. Der Kunststoffbeutel mit dem Boden 61 wird entlang der gestrichelten Linie 62 aufgeschnitten. Zum Verschliessen des Beutels wird das Aluminiumplättchen entlang der strichpunktierten Linie 63 um etwa 180° umgebogen.

In einer anderen Ausgestaltung der Erfindung könnte die Betätigung der einzelnen Elemente auch mechanisch erfolgen. Im weiteren wäre es auch möglich, die Aluminiumfolie linear, also beispielsweise durch Zangen vorzuschieben.

Ein Vorteil der beschriebenen Aufsiegelvorrichtung liegt darin, dass sie problemlos in bestehende Anlagen eingebaut werden kann. Es kann eine Produktionsrate von etwa 40-45 Stück pro Minute erreicht werden. Beim Aufsiegeln kann auf das Metallplättchen zugleich eine Codenummer oder das Verfalldatum aufgeprägt werden. Das Anbringen der Aluminiumplättchen an einer Beutelinnenwand weist den Vorteil auf, dass eine Verletzung, insbesondere eines Fingernagels, ausgeschlossen wird. Mit dem oben beschriebenen auf den Kunststoffbeutel aufgesiegelten Aluminiumplättchen kann auf einfache Art und Weise eine zuverlässige Verschlussmöglichkeit des aufgeschnittenen Kunststoffbeutels erreicht werden.

## Patentansprüche

1. Verfahren zum Aufbringen eines Verschlusselementes auf Kunststoffbeutel (41), dadurch gekennzeichnet, dass die Verschlusselemente aus plastisch deformierbaren Plättchen (40) bestehen, wobei mindestens ein Plättchen von einem drehbaren Zubringerarm (7) einer Stelle, wo die Plättchen zur Verfügung stehen, entnommen und durch eine Drehbewegung in den Bereich einer Beutelseite (4) gebracht und mit einer Siegelvorrichtung (11) auf die Beutelseite aufgesiegelt wird.

2. Verfahren nach Patentanspruch 1, dadurch gekennzeichnet, dass ein Band (9) von einer Vorratsrolle (8) einer Stanzvorrichtung (6) zugeführt, ein Plättchen (40) ausgestanzt und auf den Zubringer (7) verbracht wird.

3. Verfahren nach Patentanspruch 1, dadurch gekennzeichnet, dass die Plättchen (40) einem Magazin entnommen und auf den Zubringer (7) verbracht werden.

4. Verfahren nach einem der Patentansprüche 1 bis 3, dadurch gekennzeichnet, dass das Plättchen (40) aus Metall, vorzugsweise aus Aluminium besteht.

5. Verfahren nach einem der Patentansprüche 1 bis 4, dadurch gekennzeichnet, dass es in einer Abfüllanlage zum Abfüllen von Kunststoffbeuteln verwendet wird.

6. Vorrichtung zur Durchführung des Verfahrens nach Patentanspruch 1, mit einer Transportvorrichtung (5) für die Beutel (4), gekennzeichnet durch einen Zubringer (7) zum Transport mindestens eines Plättchens (40) in den Bereich eines Kunststoffbeutels (41), wobei derZubringer als ein um die Achse drehbarer Hebel (7) ausgebildet ist, und eine Siegelvorrichtung (11) zum Aufsiegeln des Plättchens auf eine Beutelseite.

7. Vorrichtung nach Patentanspruch 6, gekennzeichnet durch eine Vorratsrolle (8) zum Zuführen eines auf derselben aufgerollten Bandes (9) zu einer Stanzvorrichtung (6) zum Ausstanzen eines auf den Zubringer (7) zu übertragenden Plättchens (40).

8. Vorrichtung nach einem der Patentansprüche 6 oder 7, dadurch gekennzeichnet, dass die Hebelenden (15, 20) des Zubringers (7) mit Heizelementen (21, 22) versehen sind.

9. Vorrichtung nach Patentanspruch 6, dadurch gekennzeichnet, dass zur Stapelung der Plättchen (40) ein Magazin vorgesehen ist.

## Claims

1. Process for attaching a closure element to plastics bags, characterized in that the closure elements consist of plastically deformable laminae (40), at least one lamina being withdrawn by a rotatable conveyor arm (7) from a location where the laminae are available and brought by a movement of rotation into the area of a bag side (4) and sealed onto the bag side by means of a sealing device (11).

2. Process according to patent claim 1, characterized in thata strip (9) is fed from a supply roll (8) to a punching device (6), a lamina (40) is punched out and is moved to the conveyor (7).

3. Process according to patent claim 1, characterized in that the laminae (40) are withdrawn from a magazine and moved to the conveyor (7).

4. Process according to one of the patent claims 1 to 3, characterized in that the lamina (40) is made of metal, preferably of aluminium.

5. Process according to one of the patent claims 1 to 4, characterized in that it is used in a filling installation for filling plastics bags.

6. Device for carrying out the process according to patent claim 1, having a transport device (5) for the bags (4), characterized by a conveyor (7) for transporting at least one lamina (40) into the area of a plastics bag (41), the conveyor being formed as a lever (7) rotatable about an axis, and a sealing device (11) for sealing the lamina onto a bag side.

7. Device according to patent claim 6, characterized by a supply roll (8) for feeding a strip (9) wound thereon to a punching device (6) for punching out a lamina (40) to be transferred to the conveyor (7).

8. Device according to one of the patent claims 6 or 7, characterized in that the lever ends (15, 20) of the conveyor (7) are provided with heating elements (21, 22).

9. Device according to patent claim 6, characterized in that a magazine is provided for stacking the laminae (40).

## Revendications

1. Procédé pour munir un sac en matière plastique d'un élément de fermeture, caractérisé en ce que les éléments de fermeture consistent en plaquettes (40) déformables plastiquement et en ce qu'au moins une plaquette, après avoir été retirée d'un emplacement où les plaquettes sont présentées, est amenée par un bras transporteur (7) effectuant un mouvement de rotation, en regard d'un côté d'un sac (4) et scellée sur le côté du sac par un dispositif de scellement.

2. Procédé selon la revendication 1, caractérisé en ce qu'une bande (9) est déplacée d'un tambour de stockage (8) à un dispositif de découpage (6), en ce qu'une plaquette (40) est découpée et en ce que cette plaquette est transférée au bras transporteur (7).

3. Procédé selon la revendication 1, caractérisé en ce que les plaquettes (40) sont retirées d'un magasin et sont transférées au bras transporteur (7).

4. Procédé selon l'une des revendications 1 à 3, caractérisé en ce que la dite plaquette (40) est en métal, de préférence en aluminium.

5. Procédé selon l'une des revendications 1 à 4, caractérisé en ce qu'il est appliqué dans une installation de remplissage, au remplissage de sacs en plastique.

6. Dispositif pour la mise en oeuvre du procédé selon la revendication 1, comportant une installation de déplacement (5) des sacs (4), caractérisé par un transporteur (7) pour le transport d'au moins une plaquette (40) dans la région d'un sac en matière plastique (41) ce transporteur étant constitué d'un levier (7) mobile en rotation autour d'un axe et par un dispositif de scellement (11) capable de sceller la plaquette sur un côté du sac.

7. Dispositif selon la revendication 6, caractérisé par un tambour de stockage (8) agencé de manière à déplacer une bande (9) enroulée sur ce tambour, vers un dispositif de découpage (6), capable de découper une plaquette (40) destinée à être transférée sur le transporteur.

8. Dispositif selon l'une des revendications 6 ou 7, caractérisé en ce que les extrémités (15, 20) du levier transporteur (7) sont équipées d'éléments chauffants (21, 22).

9. Dispositif selon la revendication 6, caractérisé en ce qu'un magasin est prévu, de manière que les plaquettes puissent être empilées.
